# EUROPÄISCHE PATENTSCHRIFT

(11) **EP 3 327 237 B1**
(45) Veröffentlichungstag und Bekanntmachung des Hinweises auf die Patenterteilung: **09.06.2021**
(21) Anmeldenummer: 17200122.4
(22) Anmeldetag: 06.11.2017
(51) Int. Cl.: E05F 15/643, E05B 83/36

(54) **ELEKTRISCHER ZAHNRIEMENANTRIEB FÜR LINEARSCHIEBETÜREN**
ELECTRIC TOOTHED BELT DRIVE FOR LINEAR SLIDING DOORS
DISPOSITIF D'ENTRAÎNEMENT ÉLECTRIQUE À COURROIE DENTÉE POUR PORTES COULISSANTES LINÉAIRES

(30) Priorität: 07.11.2016 DE 202016106221 U
(43) Veröffentlichungstag der Anmeldung: 30.05.2018
(73) Patentinhaber: Gebr. Bode GmbH & Co. KG, 34123 Kassel (DE)
(72) Erfinder: Peter, Stefan, 34212 Melsungen (DE); Köhler, Denis, 34134 Kassel (DE)
(74) Vertreter: Patentanwälte Bauer Vorberg Kayser

(56) Entgegenhaltungen:
- EP-A2- 1 254 820
- EP-A2- 2 287 428
- WO-A1-98/06920
- WO-A1-2015/177148
- DE-U1- 8 511 112

## Beschreibung

Die vorliegende Erfindung betrifft eine Straßenfahrzeugtürantriebsvorrichtung für eine Linearschiebetür eines Frachtbeförderungsstraßenfahrzeugs.

Schiebetürantriebe auf dem Gebiet der Personenbeförderungskraftfahrzeuge sind meist als Riemen-, Ketten- oder Zahnantriebe ausgeführt. Diese sind zu platzaufwändig, wartungsaufwändig und langsam. Aufgrund dieser Nachteile, der gesetzlichen Vorgabe die Möglichkeit des Handbetriebs im Notfall vorzusehen, sowie etablierter Arbeitsabläufe und Denkschemata werden bei Straßenfahrzeugen zur Frachtbeförderung die Linearschiebetüren deswegen von Hand geöffnet und geschlossen.

Ein üblicher Arbeitsablauf auf dem Gebiet der Frachtbeförderung mittels eines Straßenfahrzeugs ist daher folgender: Ein Frachtbeförderungsbediensteter stoppt zur Auslieferung sein Frachtbeförderungsfahrzeug, steigt aus, geht zur Schiebetür öffnet diese per Hand, betritt das Frachtbeförderungsfahrzeuginnere durch die Türöffnung und ergreift ein Stück Frachtgut. Er verlässt das Frachtbeförderungsfahrzeug wieder und schließt die Tür per Hand, je nach Größe und Gewicht des Frachtgutes ist dazu ein vorheriges Absetzen notwendig.

Der Handbetrieb der Linearschiebetür führt, wie oben bereits erwähnt, zu dem Nachteil, dass eine eben im Fahrzeug aufgenommene Fracht wieder abgelegt werden muss um die Tür zu schließen, ebenso verhält es sich beim Öffnen der Tür mit einem angenommenen Frachtstück. Zusammen mit der Zeit, die benötigt wird, um die Tür zu öffnen und zu schließen, ergibt dies in der Summe einen beträchtlichen Aufwand. Das wiederholte Aufnehmen und Absetzen der Frachtstücke und die Bedienung der Tür führen zu einer physischen Belastung des Anwenders. Zusätzlich besteht beim Öffnen und Schließen der Linearschiebetür im Handbetrieb die Gefahr der Fehlbenutzung, dies kann zum Einklemmen von Körperteilen oder Frachtstücken und sogar zum Verzug der Tür führen. Letzteres kann auf Dauer zu einem Klemmen der Tür und der damit verbunden Erschwerung des Betriebs bis hin zum Ausfall führen. Desweiteren führt das Öffnen und Schließen im Handbetrieb zu einer nicht unerheblichen Geräuschemission durch Anschlagen der Linearschiebetür am Türrahmen.

Aus der EP 28 2694 01 A1 ist ein elektrischer Antrieb bekannt, der eine Spindel zum Antrieb der Tür nutzt. Der Antrieb funktioniert zwar zuverlässig, ist aber aufwändig konstruiert und sowohl die Herstellung als auch die Wartung und Instandhaltung sind mit hohen Kosten verbunden.

Die EP 2 287 428 A2 beschreibt einen Antrieb für eine Straßenfahrzeugtür. Die beschriebene Vorrichtung weist einen Träger auf, an dem verschiedene Komponenten montiert sind. Eine Verriegelungseinrichtung für die Tür ist nicht beschrieben.

Die DE 85 11 112 U1 beschreibt eine ähnliche Vorrichtung mit einem Zahnriemenantrieb. Eine zuverlässige Verrieglungseinrichtung ist in dieser Druckschrift ebenfalls nicht beschrieben.

Aus der EP 1 254 820 A2 ist eine Verriegelungseinrichtung für eine Linearschiebetür bekannt, die auf einer Grundplatte montiert ist und eine Drehfalle aufweist.

Die Aufgabe der Erfindung besteht darin, die mit Bezug auf den Stand der Technik geschilderten Probleme zumindest teilweise zu lösen. Darüber hinaus soll ein Schiebetürantrieb bereitgestellt werden, der über einen vergleichsweise einfachen Aufbau verfügt, ebenso vergleichsweise einfach nachgerüstet werden kann, eine zuverlässige Funktionserfüllung gewährleistet, die Arbeit erleichtert, alle gesetzlichen Vorgaben des Bereichs erfüllt und möglichst leise, klein und kostengünstig ist. Die Straßenfahrzeugtürantriebsvorrichtung soll weiterhin eine zuverlässig funktionierende Verriegelungseinheit aufweisen.

Diese Aufgabe wird gelöst mit einer Straßenfahrzeugtürantriebsvorrichtung für eine Linearschiebetür mit den Merkmalen des Anspruchs 1 gelöst.

Vorteilhafte Ausgestaltungen sind Gegenstand der abhängigen Ansprüche.

Die erfindungsgemäße Straßenfahrzeugtürantriebsvorrichtung, im Folgenden Antriebsvorrichtung, ist auf einer Grundplatte für eine Montage über einer Türöffnung des Fahrzeugs angeordnet. Somit bildet die Antriebsvorrichtung eine komplette Einheit aus, die insbesondere auch nachträglich in Fahrzeuge einbaubar ist. Vorteilhaft ist dabei, dass die einzelnen Komponenten bereits vor einem Einbau ausgerichtet und eingestellt werden können. Da insbesondere der Zahnriemen gerade ausgerichtet sein muss, um einen reibungslosen dauerhaften Betrieb zu gewährleisten, ist der Einstellvorgang zeitaufwändig und wichtig. Bei der Montage vor Ort muss dann lediglich die Grundplatte mit den daran befindlichen Komponenten fest mit der Fahrzeugwand verbunden, vorzugsweise verschraubt werden. Hierzu weist die Grundplatte entsprechende Befestigungslöcher auf.

Unabhängig davon ist aber auch ein Nachstellen der Antriebsvorrichtung während des Betriebs jederzeit problemlos schnell und einfach möglich.

In einer besonders vorteilhaften Ausführungsvariante reichen lediglich vier Befestigungspunkte für eine vollständige Montage der Antriebsvorrichtung am Fahrzeug und zwei Befestigungspunkte für eine Befestigung der Tür aus.

Zum Antrieb des Zahnriemens dient eine Antriebseinheit, die einen Elektromotor zum Antrieb eines Antriebsritzels aufweist. Erfindungsgemäß ist der Elektromotor auf einer Halteplatte angeordnet, die mit der Grundplatte verbunden ist. Vorzugsweise ist die Halteplatte U-förmig ausgeführt, wobei das Antriebsritzel im montierten Zustand innerhalb des U, also zwischen dessen Schenkeln angeordnet ist. Eine Antriebswelle des Elektromotors erstreckt sich durch eine Wellenöffnung der Halteplatte in das Antriebsritzel hinein.

Erfindungsgemäß ist die Halteplatte gegenüber der Grundplatte verstellbar ausgeführt. Damit ist es möglich, das Antriebsritzel, den Elektromotor und somit auch den Zahnriemen in Relation zur Grundplatte auszurichten und den Zahnriemen zu spannen. Hierfür sind entsprechende Langlöcher in der Halteplatte und/oder der Grundplatte vorgesehen, durch die sich Zapfen oder Schrauben erstrecken. Die Halteplatte kann in Längsrichtung des Zahnriemens und quer zum Zahnriemen verschoben und verschraubt werden.

Vorteilhafterweise kann eine Spannvorrichtung vorgesehen sein, die ein Spannen des Zahnriemens erleichtert. Zu diesem Zweck weist die Halteplatte eine U-förmige Ausnehmung aus, durch die sich eine über einen Verstellzapfen mit der Grundplatte verbundene Verstellschraube hindurch erstreckt. Die U-förmige Ausnehmung ist zwischen dem Verstellzapfen und einer Verstellmutter angeordnet, so dass ein Anziehen der Verstellmutter ein Verschieben der Halteplatte in Richtung des Verstellzapfens bewirkt. Die Verstellschraube weist an ihren Verstellschraubenkopf eine Öffnung auf, durch die sich der mit der Grundplatte verbundenen Verstellzapfen erstreckt. Der Verstellzapfen erstreckt sich weiterhin durch ein Langloch der Halteplatte, das zwischen der Grundplatte und dem Verstellschraubenkopf angeordent ist.

In einer besonders vorteilhaften Ausführungsvariante ist der Elektromotor derart angeordnet, dass er etwa in Richtung der dem Antriebsritzel gegenüberliegenden Umlenkrolle ausgerichtet ist. Auch dies führt dazu, dass die Antriebsvorrichtung insgesamt kompakter baut, da der Elektromotor dann nicht oder nur gering über eine Breite der Antriebsvorrichtung seitlich übersteht. Dies ist insbesondere für eine optimale Ausnutzung des Innenraums des Fahrzeugs für eine Beladung z.B. mit Paketen vorteilhaft.

Erfindungsgemäß weist die Antriebsvorrichtung eine Verriegelungseinheit auf, die die anzutreibende Tür sicher verriegelt und insbesondere sehr schnell entriegelt. Die Verriegelungseinheit ist an dem der Antriebseinheit gegenüberliegenden Ende der Grundplatte im Bereich der Umlenkrolle angeordnet. Sie weist eine Drehfalle auf, in die ein Schließbolzen einfährt. Erfindungsgemäß ist der Schließbolzen an einem Tragarm der Tür angeordnet und befindet sich somit ebenfalls oberhalb der Türöffnung. Somit ist es möglich, auch die Verriegelungseinheit oberhalb der Türöffnung anzuordnen, so dass die gesamte Antriebsvorrichtung inklusive der Verriegelungseinheit als zusammenhängendes Bauteil oberhalb der Türöffnung montiert werden kann. Die erfindungsgemäße Verriegelungseinheit weist einen Entriegelungsmotor, ebenfalls ausgeführt als Elektromotor, auf. Dieser treibt über eine Antriebswelle einen Entriegelungsnocken an, der wiederum durch seine Drehung einen Entriegelungszapfen kontaktiert und verschiebt, der wodurch die Drehfalle freigegeben wird.

Auf dem Entriegelungszapfen ist ein kugelgelagerter Drehring angeordnet, der um den Entriegelungszapfen drehbar ist. Der Entriegelungsnocken kontaktiert den Drehring, der sich bei weiterer Verdrehung des Entriegelungsnockens auf dem Entriegelungszapfen abrollt und dabei den Entriegelungszapfen verschiebt. Durch die Kugellagerung ist eine ausgesprochen zuverlässige und verschleißfreie Entriegelung möglich.

Nachdem der Entriegelungsnocken die Drehfalle über den Entriegelungszapfen freigegeben hat, kann die Tür aus der nun geöffneten Drehfalle heraus bewegt und geöffnet werden. Anschließend dreht sich der Entriegelungnocken weiter und kontaktiert im Grundzustand bei wieder verschlossener Tür bzw. gesperrter Drehfalle erneut den Entriegelungszapfen und verbleibt in dieser Position. Dadurch ist gewährleistet, dass bei dem anschließenden nächsten Entriegelungsvorgang die Entriegelung mit Drehung des Entriegelungsnockens unmittelbar beginnt. Eine Drehung des Entriegelungsnockens um etwa 20° bis 90°, vorzugsweise 20° bis 60° reicht aus, um die Drehfalle freizugeben. Dadurch wird der Entriegelungsvorgang gegenüber bekannten Verriegelungseinrichtungen aus dem Stand der Technik wesentlich beschleunigt. Bei diesen ist es notwendig, dass sich der Entriegelungsnocken zum Entriegeln der Drehfalle um 180° dreht, was entsprechend länger dauert.

Die erfindungsgemäße Antriebsvorrichtung hat weiterhin den Vorteil, dass die gesamte Antriebsvorrichtung, also sowohl die Antriebseinheit als auch der Zahnriemen und die Verriegelungseinheit gemeinsam durch nur eine einzige Abdeckung abgedeckt werden können. Diese kann insbesondere abgerundet ausgeführt sein, wodurch eine Verletzungsgefahr vermindert wird.

Gemäß einer weiteren bevorzugten Ausgestaltung der Erfindung ist in oder an einer Dichtkante der Fahrzeugtür ein Kontaktsensor angebracht, der den Druck auf die Dichtkante registriert, so dass bei einem Ansteigen des Drucks, eine Öffnung der Tür erfolgt, um ein Einklemmen von Personen oder Frachtgut zu verhindern.

Eine vorteilhafte Ausgestaltung der Erfindung besitzt einen Weg/Zeit Sensor, so dass bei einer ungeplanten Verringerung des Weg/Zeit Verhältnisses eine Öffnung der Tür erfolgt, um eine Beschädigung von Personen oder Frachtgut zu verhindern.

Bei einer weiteren Ausführung der Erfindung besitzt die Straßenfahrzeugtürantriebsvorrichtung einen Sensor der die Motorkraft misst, so dass bei einer ungeplanten Erhöhung der Motorkraft eine Öffnung der Tür erfolgt, um einen Schaden von Personen oder Frachtgut zu vermeiden.

Vorzugsweise besitzt die Straßenfahrzeugtürantriebsvorrichtung eine Motordrehzahlregelung, um einen harmonischen Fahrzeugtürgeschwindigkeitsverlauf sicherzustellen. Bevorzugt ist ein langsamer Anlauf, eine hohe Betriebsschnelligkeit und eine langsame Endgeschwindigkeit. So wird ein zu hartes Anfahren der beiden Endpositionen der Fahrzeugtür verhindert, gleichzeitig aber ein schnelles Öffnen der Fahrzeugtür sichergestellt.

Es ist weiterhin von Vorteil, wenn die Straßenfahrzeugtürantriebsvorrichtung mit einer Fernbedienung gesteuert werden kann. Ein Frachtbeförderungsbediensteter kann die Fahrzeugtür somit öffnen oder schließen, ohne sich in unmittelbarer Nähe zu befinden.

In vorteilhafter Ausgestaltung der Erfindung kann die Straßenfahrzeugtürantriebsvorrichtung anstelle der Fernbedienung oder zusätzlich über mindestens ein Bedienelement bedient werden, welches am Straßenfahrzeug vorgesehen ist.

Bei einer besonders vorteilhaften Ausgestaltung der Erfindung kann die Straßenfahrzeugtürantriebsvorrichtung mittels einer Fußsteuerung bedient werden. Ein Frachtgutbeförderungsbediensteter kann somit die Fahrzeugtür mit dem Fuß öffnen oder schließen ohne das Frachtgut aus den Händen legen zu müssen. Beispielsweise ist die Fußsteuerung als Druckknopf auf Fußhöhe ausgeführt, bei dem eine Betätigung eine Bewegung der Schiebetür bewirkt, von offen zu geschlossen und von geschlossen zu offen.

Die Erfindung betrifft ferner ein Frachtbeförderungsfahrzeug mit einer Straßenfahrzeugtürantriebsvorrichtung in den zuvor beschriebenen vorteilhaften Ausführungen.

Die Erfindung wird anhand der nachfolgenden Figuren näher erläutert, es zeigen:
- Fig. 1:: Eine erfindungsgemäße Ausführungsform einer Straßenfahrzeugtürantriebsvorrichtung, angeordnet im Inneren eines Transportfahrzeugs,
- Fig. 2:: die Straßenfahrzeugtürantriebsvorrichtung, dargestellt ohne Steuerunngseinheit,
- Fig. 3:: eine erfindungsgemäße Ausführungsform der Antriebseinheit in Explosionsdarstellung,
- Fig. 4:: eine erfindungsgemäße Ausführungsform einer Verriegelungseinheit in perspektivischer Darstellung aus Sicht von schräg links unten,
- Fig. 5:: die Verriegelungseinheit aus Figur 4 aus Sicht von schräg rechts oben,
- Fig. 6:: die Verriegelungseinheit aus Figur 4 teilweise demontiert, aus Sicht von schräg oben,
- Fig. 7:: die Verriegelungseinheit aus Figur 6, ebenfalls aus Sicht von schräg oben, aus seitlich versetzter Perspektive.

Die Figuren zeigen eine erfindungsgemäße Ausführungsform einer Straßenfahrzeugtürantriebsvorrichtung 20, im Folgenden Antriebsvorrichtung 20 zum Öffnen und Schließen einer Linearschiebetür 21 (im Folgenden Tür 21). Diese weist eine Grundplatte 22 auf, auf der sämtliche Komponenten der Antriebsvorrichtung 20 montiert sind. Ein Türanbindungselement, beispielsweise einem Tragarm 94 ist vorgesehen, um die Antriebsvorrichtung 20 mit der Tür 21 zu verbinden.

Insbesondere die Figuren 1 und 2 zeigen die Antriebsvorrichtung 20 in ihrer Gesamtheit. Gezeigt sind eine Antriebseinheit 24, eine Steuerungseinheit 26 und eine Verriegelungseinheit 28. Weiterhin ist ein Zahnriemen 30 erkennbar, der über ein Antriebsritzel 32 (vgl. Fig. 3) angetrieben und durch eine Umlenkrolle 34 umgelenkt wird. Die Steuerungseinheit 26 beinhaltet die Soft- und Hardware zur Steuerung der Türbewegung.

Das Antriebsritzel 32 wird von einem Elektromotor 36 angetrieben, der wiederum auf einer U-förmigen Halteplatte 38 montiert ist. Der Elektromotor 36 ist im Wesentlichen in Richtung der Umlenkrolle 34 ausgerichtet, so dass er seitlich nicht über die Grundplatte 22 hinausragt. In Figur 1 ist erkennbar, dass eine insbesondere in Paketfahrzeugen üblicherweise vorgesehene Trennwand 40 eine Ausnehmung 42 vorgesehen ist, durch die sich der Elektromotor 36 hindurch erstreckt.

Figur 2 zeigt die Antriebsvorrichtung 20 ohne Steuerungseinheit 26.

Erfindungsgemäß ist die Halteplatte 38 gegenüber der Grundplatte 22 verstellbar ausgeführt. Dies verdeutlicht insbesondere Figur 3. Erkennbar ist, dass sich eine Antriebswelle 44 des Elektromotors 36 durch eine Wellenöffnung 46 der Halteplatte 38 hindurch in das Antriebsritzel 32 hinein erstreckt. Somit können das Antriebsritzel 32, der Zahnriemen 30, die Halteplatte 38 und der Elektromotor 36 gemeinsam als Einheit bewegt und eingestellt werden. Die Einstellung kann dabei in horizontaler Ebene längs und zur Haupterstreckung des Zahnriemens erfolgen. In einer nicht gezeigten Ausführungsvariante können auch Mittel für eine vertikale Bewegung und Einstellung der Halteplatte 38 vorgesehen sein. An der Grundplatte 22 ist ein erster Verstellzapfen 48 vorgesehen, der sich in eine erste L-förmige Verstellausnehmung 50 der Halteplatte 38 hinein erstreckt. Ein zweiter Verstellzapfen 52 ist an der der ersten Verstellausnehmung 50 gegenüberliegenden Seite der Halteplatte 38 angeordnet und erstreckt sich in eine zweite L-förmige Verstellausnehmung 52, die in der Grundplatte 22 angeordnet ist.

Weiterhin ist eine Spannvorrichtung 54 vorgesehen, mit der der Zahnriemen 30 und die Halteplatte 38 bewegt und der Zahnriemen 30 gespannt werden kann. Diese weist eine U-förmige Ausnehmung 56 auf, die sich vertikal nach oben von einem Schenkel der U-förmigen Halteplatte 38 weg erstreckt. Eine Verstellschraube 58, deren Verstellschraubenkopf 60 auf dem ersten Verstellzapfen 48 gelagert ist, erstreckt sich durch die u-förmige Ausnehmung 56 hindurch und ist auf der anderen Seite über eine Verstellmutter 62 verschraubt. Durch Anziehen der Verstellmutter 62 wird somit die gesamte Halteplatte 38 von der Umlenkrolle 34 weg bewegt, wodurch sich der Zahnriemen 30 spannt. Figur 3 zeigt weiterhin Unterlegscheiben 64 und Schrauben 66.

Die Figuren 4 bis 7 verdeutlichen die besonders vorteilhafte Verriegelungseinheit 28 zur Verwendung mit der erfindungsgemäßen Antriebsvorrichtung 20. Die Verriegelungseinheit 28 weist eine Drehfalle 68 auf, die einen Schließbolzen 70, angeordnet an einem Tragarm 94 der Tür 21, verriegelt und kann über ein Winkeleisen 92 mit Befestigungslöchern 84 an der Grundplatte 22 befestigt werden.

Die Verriegelungseinheit 28 ist über einen Entriegelungsmotor 72 entriegelbar. Über die Antriebswelle 44 des Entriegelungsmotors 72 wird ein Entriegelungsnocken 74 gedreht, der einen kugelgelagerter Drehring 78 kontaktiert, der auf einem Entriegelungszapfen 76 gelagert ist und auf dem Entriegelungszapfen 76 abrollt, wenn ihn der Entriegelungsnocken 74 kontaktiert. Der Entriegelungsnocken 74 verschiebt den Entriegelungzapfen 76, der die Drehfalle 68 dreht und den Schließbolzen 70 freigibt. Die Figuren 6 und 7 zeigen weiterhin ein Positionsgeber 96, der die Position des Entriegelungsnockens 74 ermittelt. Figur 7 zeigt weiterhin eine kostruktionsbedingte Zwischenplatte 80.

Im verriegelten Zustand der Drehfalle 68, also dann, wenn sich der Schließbolzen 70 in der Drehfalle befindet, ist der Entriegelungsnocken 74 bereits in Anlage an dem kugelgelagerten Drehring 78. Dies ermöglicht, dass nur eine geringe weitere Drehung des Entriegelungsnockens 74, nämlich vorzugsweise um 20° bis 90°, vorzugsweise 20° bis 40° bereits zu einer Entriegelung des Schließbolzens 70 führt. Alternativ kann sich der Entriegelungsnocken 74 auch in einer Position unmittelbar vor dem Kontakt mit dem kugelgelagerten Drehring 78 befinden.

Die gesamte Antriebsvorrichtung 20 ist über lediglich vier Befestigungsschrauben 82 mit dem nicht gezeigten Fahrzeug verbindbar. Jeweils zwei Befestigungslöcher 84 sind zu diesem Zweck im Bereich der Antriebseinheit 24 und der Verriegelungseinheit 28 in der Grundplatte 22 angeordnet. Zusätzlich sind lediglich zwei weitere Befestigungsschrauben 82 bzw. Befestigungslöcher 84 für eine Befestigung des Tragarms 94 an der Tür 21 vorgesehen.

## Patentansprüche

1. Straßenfahrzeugtürantriebsvorrichtung (20) für eine Linearschiebetür (21), mit einer Grundplatte (22), auf der angeordnet sind
- ein Türanbindungselement für eine Verbindung mit der Linearschiebetür (21),
- ein Zahnriemen (30) mit einem Antriebsritzel (32) und einer Umlenkrolle (34),
- eine Steuerungseinheit (26),
- eine Antriebseinheit (20) zum Antrieb des Antriebsritzels (32), aufweisend
- eine mit der Grundplatte (22) derart verbundene Halteplatte (38), dass diese gegenüber der Grundplatte (22) zumindest in horizontaler Ebene längs und quer zur Haupterstreckung des Zahnriemens (30) bewegbar ist,
- einen fest mit der Halteplatte (38) verbundenen Elektromotor (36), der über eine Antriebswelle (44) mit dem Antriebsritzel (32) verbunden ist, wobei sich die Antriebswelle (44) durch eine Wellenöffnung (46) der Halteplatte (38) hindurch in das Antriebsritzel (32) hinein erstreckt,
**dadurch gekennzeichnet, dass**
- mit der Grundplatte (22) eine Verrieglungseinheit (28) verbunden ist, die eine Drehfalle (68) aufweist, die einen am Türanbindungselement angeordneten Schließbolzen (70) verriegelt, wobei die Verrieglungseinheit (28) einen Entriegelungsmotor (72) mit einer Antriebswelle (44) aufweist, die einen Entriegelungsnocken (74) dreht, wobei der Entriegelungsnocken (74) einen Entriegelungszapfen (76) kontaktiert und verschiebt, der die Drehfalle (68) dreht und den Schließbolzen (70) freigibt,
- auf dem Entriegelungszapfen (76) ein kugelgelagerter Drehring (78) gelagert ist, der vom Entriegelungsnocken (74) kontaktiert wird.

2. Straßenfahrzeugtürantriebsvorrichtung (20) gemäß Anspruch 1, **dadurch gekennzeichnet, dass** die Halteplatte (38) U-förmig ausgeführt ist, wobei die parallel verlaufenden Schenkel mit der Grundplatte (22) verbunden sind und das Antriebsritzel (32) zwischen den beiden Schenkeln der parallel verlaufenden Schenkeln der U-Form angeordnet ist, wobei an der Grundplatte (22) ein erster Verstellzapfen (48) vorgesehen, der sich in eine erste L-förmige Verstellausnehmung (50) der Halteplatte (38) hinein erstreckt und ein zweiter Verstellzapfen (52) an der der ersten Verstellausnehmung (50) gegenüberliegenden Seite der Halteplatte (38) angeordnet ist, der sich in eine zweite L-förmige Verstellausnehmung (52), die in der Grundplatte 22 angeordnet ist, erstreckt.

3. Straßenfahrzeugtürantriebsvorrichtung (20) gemäß Anspruch 2, **dadurch gekennzeichnet, dass** eine Spannvorrichtung (54) vorgesehen ist, mit der der Zahnriemen (30) mit der Halteplatte (38) bewegt und der Zahnriemen (30) gespannt werden kann. werden kann.

4. Straßenfahrzeugtürantriebsvorrichtung (20) gemäß Anspruch 3, **dadurch gekennzeichnet, dass** die Halteplatte (38) eine U-förmige Ausnehmung (56) aufweist, die sich ausgehend von einem Schenkel der U-förmigen Halteplatte (38) vertikal nach oben erstreckt, wobei sich eine Verstellschraube (58), deren Verstellschraubenkopf (60) auf dem ersten Verstellzapfen (48) gelagert ist, durch die U-förmige Ausnehmung (56) hindurch erstreckt und auf der anderen Seite über eine Verstellmutter (62) verschraubt ist.

5. Straßenfahrzeugtürantriebsvorrichtung (20) gemäß einem der Ansprüche 1 bis 4, **dadurch gekennzeichnet, dass** sich der Entriegelungsnocken (74) im verriegelten Zustand der Drehfalle (68) in Anlage an dem kugelgelagerten Drehring (78) befindet.

6. Straßenfahrzeugtürantriebsvorrichtung (20) gemäß einem der Ansprüche 1 bis 5, **dadurch gekennzeichnet, dass** eine Drehung des Entriegelungsnockens (74) um 20° bis 90°, vorzugsweise 20° bis 40° ausreicht, um Drehfalle (68) ausreichend zu bewegen um den Schließbolzen (70) zu entriegeln.

7. Frachtbeförderungsfahrzeug mit einer Straßenfahrzeugtürantriebsvorrichtung (20) nach einem der Ansprüche 1 bis 6.

## Claims

1. A road vehicle door drive device (20) for a linear sliding door (21), comprising a base plate (22) on which are disposed:
- a door attachment element for a connection with the linear sliding door (21),
- a toothed belt (30) with a drive pinion (32) and a deflection roller (34),
- a control unit (26),
- a drive unit (20) for driving the drive pinion (32), comprising
- a holding plate (38), which is connected to the base plate (22) in such a way that the former can be moved, relative to the base plate (22), at least in the horizontal plane longitudinally and transversely to the main extent of the toothed belt (30),
- an electric motor (36), which is firmly connected to the holding plate (38) and which is connected to the drive pinion (32) via a drive shaft (44), wherein the drive shaft (44) extends through a shaft opening (46) of the holding plate (38) into the drive pinion (32),
**characterized in that**
- a locking unit (28), which includes a rotary latch (68) that locks a locking bolt (70) disposed on the door attachment element, is connected to the base plate (22), wherein the locking unit (28) has an unlocking motor (72) with a drive shaft (44) rotating an unlocking cam (74), wherein the unlocking cam (74) contacts and displaces an unlocking pin (76) that rotates the rotary latch (68) and releases the locking bolt (70),
- a ball bearing mounted rotating ring (78), which is contacted by the unlocking cam (74), is mounted on the unlocking pin (76).

2. A road vehicle door drive device (20) according to claim 1, **characterized in that** the holding plate (38) is configured to be U-shaped, wherein the legs extending parallel to each other are connected to the base plate (22) and the drive pinion (32) is disposed between the two legs of the legs of the U-Shape extending parallel to each other, wherein a first adjusting pin (48), which extends into a first L-shaped adjusting recess (50) of the holding plate (38), is provided on the base plate (22), and a second adjusting pin (52), which extends into a second L-shaped adjusting recess (52) disposed in the base plate (22), is provided on the side of the holding plate (38) opposite the first adjusting recess (50).

3. The road vehicle door drive device (20) according to claim 2, **characterized in that** a tightening device (54) is provided with which the toothed belt (30) can be moved with the holding plate (38) and the toothed belt (30) can be tightened.

4. The road vehicle door drive device (20) according to claim 3, **characterized in that** the holding plate (38) has a U-shaped recess (56) which, starting from a leg of the U-shaped holding plate (38), extends vertically upwards, wherein an adjusting screw (58), whose adjusting screw head (60) is mounted on the first adjusting pin (48), extends through the U-shaped recess (56) and is screwed to an adjusting nut (62) on the other side.

5. The road vehicle door drive device (20) according to any one of the claims 1 to 4, **characterized in that**, in the locked state of the rotary latch (68), the unlocking cam (74) abuts against the ball bearing mounted rotating ring (78).

6. The road vehicle door drive device (20) according to any one of the claims 1 to 5, **characterized in that** a rotation of the unlocking cam (74) by 20° to 90°, preferably 20° to 40°, is sufficient for moving the rotary latch (68) to a sufficient extent for moving the locking bolt (70).

7. A cargo transport vehicle with a road vehicle door drive device (20) according to any one of the claims 1 to 6.

## Revendications

1. Dispositif d'entraînement de porte de véhicule routier (20) pour une porte coulissante linéaire (21), comprenant une plaque de base (22) sur laquelle sont disposés
- un élément d'attache de porte pour une liaison à la porte coulissante linéaire (21),
- une courroie crantée (30) ayant un pignon d'entraînement (32) et une poulie de renvoi (34),
- une unité de commande (26),
- une unité d'entraînement (20) pour entraîner le pignon d'entraînement (32), présentant
- une plaque de maintien (38) reliée à la plaque de base (22) de telle manière qu'elle puisse être déplacée par rapport à la plaque de base (22) au moins dans le plan horizontal, longitudinalement et transversalement à l'extension principale de la courroie crantée (30),
- un moteur électrique (36) qui est solidaire de la plaque de maintien (38) et relié au pignon d'entraînement (32) par l'intermédiaire d'un arbre d'entraînement (44), dans lequel ledit arbre d'entraînement (44) s'étend dans le pignon d'entraînement (32) en traversant une ouverture d'arbre (46) de la plaque de maintien (38),
**caractérisé par le fait que**
- une unité de verrouillage (28) est reliée à la plaque de base (22) et présente un loquet rotatif (68) qui verrouille un boulon de fermeture (70) agencé sur l'élément d'attache de porte, dans lequel l'unité de verrouillage (28) comprend un moteur de déverrouillage (72) avec un arbre d'entraînement (44) qui fait tourner une came de déverrouillage (74), dans lequel la came de déverrouillage (74) entre en contact avec et déplace un tenon de déverrouillage (76) qui fait tourner le loquet rotatif (68) et libère le boulon de fermeture (70),
- une bague tournante (78) à roulement à billes est montée sur le tenon de déverrouillage (76) et est en contact avec la came de déverrouillage (74).

2. Dispositif d'entraînement de porte de véhicule routier (20) selon la revendication 1, **caractérisé par le fait que** la plaque de maintien (38) est réalisée en forme de U, dans lequel les branches s'étendant parallèlement sont reliées à la plaque de base (22) et le pignon d'entraînement (32) est disposé entre les deux branches s'étendant parallèlement de la forme en U, dans lequel un premier tenon de réglage (48) est prévu sur la plaque de base (22) lequel s'étend dans un premier évidement de réglage en forme de L (50) de la plaque de maintien (38) et un deuxième tenon de réglage (52) est disposé sur le côté de la plaque de maintien (38) opposé au premier évidement de réglage (50), lequel s'étend dans un deuxième évidement de réglage en forme de L (52) qui est agencé dans la plaque de base (22).

3. Dispositif d'entraînement de porte de véhicule routier (20) selon la revendication 2, **caractérisé par le fait qu'**il est prévu un dispositif de tension (54) au moyen duquel la courroie crantée (30) peut être déplacée avec la plaque de maintien (38) et la courroie crantée (30) peut être tendue.

4. Dispositif d'entraînement de porte de véhicule routier (20) selon la revendication 3, **caractérisé par le fait que** la plaque de maintien (38) présente un évidement en forme de U (56) qui s'étend verticalement vers le haut à partir d'une branche de la plaque de maintien en forme de U (38), dans lequel une vis de réglage (58) dont la tête de vis de réglage (60) est logée sur le premier tenon de réglage (48) s'étend à travers l'évidement en forme de U (56) et est vissée de l'autre côté via un écrou de réglage (62).

5. Dispositif d'entraînement de porte de véhicule routier (20) selon l'une quelconque des revendications 1 à 4, **caractérisé par le fait que**, à l'état verrouillé du loquet rotatif (68), la came de déverrouillage (74) est en appui sur la bague tournante (78) à roulement à billes.

6. Dispositif d'entraînement de porte de véhicule routier (20) selon l'une quelconque des revendications 1 à 5, **caractérisé par le fait qu'**une rotation de la came de déverrouillage (74) de 20° à 90°, de préférence de 20° à 40° suffit pour déplacer de manière suffisante le loquet rotatif (68) afin de déverrouiller le boulon de fermeture (70).

7. Véhicule de transport de fret comprenant un dispositif d'entraînement de porte de véhicule routier (20) selon l'une quelconque des revendications 1 à 6.
